# FASCICULE DE BREVET EUROPEEN

(11) **EP 1 130 202 B1**
(45) Date de publication et mention de la délivrance du brevet: **10.11.2004**
(21) Numéro de dépôt: 01400531.8
(22) Date de dépôt: 28.02.2001
(51) Int. Cl.: E05B 65/36, E05B 47/00

(54) **Ensemble de verrouillage d'une porte de véhicule automobile et procédé de test du bon fonctionnement d'un module de serrure de cet ensemble**
Verriegelungseinrichtung für eine Kraftfahrzeugtür und Verfahren zur Funktionsprüfung eines Schlossmoduls dieser Einrichtung
Lock assembly for vehicle door and proces for testing the proper functioning of a lock modul of this assembly

(30) Priorité: 03.03.2000 FR 0002731
(43) Date de publication de la demande: 05.09.2001
(73) Titulaire: VALEO SECURITE HABITACLE S.A.S., 94042 Créteil Cédex (FR)
(72) Inventeur: Girard, Raphael, 53320 Loiron (FR)
(74) Mandataire: Rosolen-Delarue, Katell

(56) Documents cités:
- EP-A- 0 533 037
- EP-A- 0 694 664
- EP-A- 0 856 625
- WO-A-98/00319
- FR-A- 2 759 108
- FR-A- 2 763 627
- GB-A- 2 332 575
- US-A- 4 617 812

## Description

La présente invention concerne un ensemble de verrouillage d'une porte de véhicule automobile et un procédé de test du bon fonctionnement d'un module de serrure de cet ensemble.

On connaît déjà dans l'état de la technique, notamment d'après EP-A-0 694 664, un ensemble de verrouillage d'une porte de véhicule automobile, destiné à être monté dans cette porte, du type comprenant un module de serrure électrique portant, d'une part, une carte électronique formant une interface destinée à raccorder ce module de serrure à des moyens principaux d'alimentation électrique et à des moyens de commande du module de serrure, et d'autre part, des moyens de secours d'alimentation électrique du module de serrure en cas de dysfonctionnement des moyens principaux.

Dans le document ci-dessus, les moyens de secours sont constitués par une batterie, telle qu'une pile, portée par le module de serrure électrique. Cette batterie, séparée de la carte électronique, est agencée par exemple dans un boîtier du module de serrure. La batterie est raccordée à la carte électronique par des moyens de liaison électrique comprenant en général des pistes ou des fils conducteurs. Ces moyens de liaison sont soumis à divers risques qui limitent la fiabilité des moyens d'alimentation de secours, tels que des risques de court-circuit, de déconnexion, d'oxydation, de variation de résistance, etc.

Le document FR 2 759 108 divulgue un ensemble de verrouillage d'une porte de véhicule comportant un moteur d'alimentation d'une serrure reliée par des connexions électrique à une batterie de véhicule et à un moyen de secours d'alimentation. Ce moyen de secours est constitué par une pile, un condensateur et un circuit électrique permettant de limiter la tension fournie au moteur.

Les connexions électriques entre le moteur d'alimentation et la batterie ou le moyen de secours sont également soumis à des risques de déconnexion, oxydation etc

Par ailleurs, l'intensité électrique fournie par les piles utilisées habituellement pour former les batteries de secours n'est pas suffisante pour certaines applications requérant une intensité pouvant atteindre voire dépasser 3 A.

Le document EP 0 533 037 décrit un dispositif électrique utilisant avantageusement un supercondensateur de manière à permettre son activation avec une forte puissance électrique sur un court instant.

L'invention a pour but d'augmenter la fiabilité des moyens d'alimentation électrique de secours portés par le module de serrure électrique, tout en permettant à ces moyens de secours de délivrer une intensité relativement élevée.

A cet effet, l'invention a pour objet un ensemble de verrouillage d'une porte de véhicule automobile selon la revendication 1.

Suivant d'autres caractéristiques particulières de cet ensemble de verrouillage:
- les moyens de secours comprennent au moins deux composants électroniques de stockage d'énergie montés en série;
- les moyens de secours comprennent au moins deux groupes de composants électroniques de stockage d'énergie, les composants électroniques d'un même groupe étant montés en série et les deux groupes étant montés en parallèle;
- les moyens de secours comprennent au moins une paire de composants électroniques de stockage d'énergie montés en parallèle;
- les moyens de secours comprennent au moins deux paires de composants électroniques de stockage d'énergie, ces paires étant montées en série;
- le composant électronique de stockage d'énergie a une densité d'énergie massique comprise entre 0,4 et 10 Wh/kg;
- le composant électronique de stockage d'énergie a une intensité maximale de charge ou décharge comprise entre 1 et 10 A pour une tension comprise entre 0,8 et 14 V;
- la carte électronique comprend des moyens de mémorisation, susceptibles d'être alimentés électriquement par le composant électronique de stockage d'énergie, dans lesquels est programmé un logiciel de test du bon fonctionnement du module de serrure.

L'invention a également pour objet un procédé de test du bon fonctionnement du module de serrure d'un ensemble tel que défini ci-dessus, caractérisé en ce que ce test est réalisé avant le raccordement électrique du module de serrure aux moyens principaux d'alimentation électrique et après chargement électrique du composant électronique de stockage d'énergie, à l'aide d'un logiciel programmé dans des moyens de mémorisation alimentés électriquement par le composant électronique de stockage d'énergie.

L'invention sera mieux comprise à la lecture de la description qui va suivre, donnée uniquement à titre d'exemple et faite en se référant aux dessins dans lesquels :
- la figure 1 est une vue schématique d'une installation électrique de véhicule automobile destinée au verrouillage d'une porte de ce véhicule, cette installation comprenant un ensemble selon l'invention;
- les figures 2 à 4 sont des vues schématiques des moyens d'alimentation électrique de secours de l'ensemble de verrouillage représenté sur la figure 1, selon trois modes de réalisation respectivement;

On a représenté sur la figure 1, une installation électrique de véhicule automobile, destinée au verrouillage d'une porte de ce véhicule, désignée par la référence générale 10.

Cette installation 10 comprend un ensemble 12 pour le verrouillage de la porte destiné à être monté dans cette porte.

L'ensemble 12 comprend un module de serrure électrique 14 classique portant une carte électronique 16 formant une interface destinée à raccorder ce module de serrure 14 à des moyens principaux d'alimentation électrique et à des moyens de commande du module de serrure.

Les moyens principaux d'alimentation électrique comprennent un boîtier électrique centralisé classique 18 relié électriquement à une batterie principale 20 du véhicule. Le cas échéant, cette batterie principale 20 peut être doublée par une batterie secondaire de secours (non représentée) prenant le relais de la batterie principale en cas de dysfonctionnement de cette dernière.

Les moyens de commande du module de serrure comprennent une poignée de porte extérieure 22, une poignée de porte intérieure 24 et, dans le cas par exemple d'une porte avant, un barillet électronique 26. Ces organes 22, 24, 26 comprennent des interrupteurs électriques classiques dont les états d'ouverture et/ou de condamnation et décondamnation de serrure sont transmis au boîtier centralisé 18 et à la carte électronique 16.

L'ensemble 12 comprend également des moyens de secours 28 pour l'alimentation électrique du module de serrure 14 en cas de dysfonctionnement des moyens d'alimentation principaux 18, 20. Ces moyens de secours 28 comprennent au moins un composant électronique de stockage d'énergie, porté par la carte électronique 16, constitué d'un supercondensateur 30.

De préférence également, le supercondensateur 30 a une densité d'énergie massique comprise entre 0,4 et 10 Wh/kg et une intensité maximale de charge ou décharge comprise entre 1 et 10 A pour une tension comprise entre 0,8 et 14V. La capacité du supercondensateur 30 peut atteindre 4 à 8 F voire dépasser ces valeurs.

On notera donc que le supercondensateur 30 constitue une source d'énergie rechargeable et compacte.

Afin de pouvoir atteindre les tension et intensité habituelles pour la manoeuvre du module de serrure (par exemple 12 V et 3 A), les moyens de secours 28 comprennent de préférence plusieurs supercondensateurs 30 montés en série ou en parallèle.

Ainsi, les moyens d'alimentation de secours 28 selon le premier mode de réalisation illustré sur les figures 1 et 2 comprennent au moins deux supercondensateurs 30, à savoir six supercondensateurs 30 dans le cas illustré, montés en série.

Les moyens d'alimentation de secours 28 selon les deux autres modes de réalisation visent à augmenter la fiabilité de ces moyens de secours.

Les moyens d'alimentation de secours 28 selon le deuxième mode de réalisation illustré sur la figure 3 comprennent au moins deux groupes de supercondensateurs 30. Chaque groupe comprend dans cet exemple six supercondensateurs 30. Les supercondensateurs 30 d'un même groupe sont montés en série. Les deux groupes sont montés en parallèle. Ainsi, la défaillance du fonctionnement d'un supercondensateur 30 dans un premier groupe n'empêche pas le fonctionnement du second groupe de supercondensateurs 30.

Les moyens d'alimentation de secours 28 selon le troisième mode de réalisation illustré sur la figure 4 comprennent au moins une paire de supercondensateurs 30 montés en parallèle, à savoir, dans l'exemple illustré, six paires de supercondensateurs 30. De préférence, ces paires sont montées en série. Ainsi, la défaillance du fonctionnement d'un des supercondensateurs 30 n'empêche pas le fonctionnement des autres supercondensateurs 30.

Une diode 32 ou tout autre organe analogue interdit la décharge des supercondensateurs 30 dans les moyens d'alimentation principaux 18,20.

Les supercondensateurs 30 sont montés directement sur la carte électronique 16, par exemple par des techniques habituelles de soudage applicables à des composants classiques de type traversant (broches de connexion du composant traversant la carte) ou CMS (composant pour montage en surface). On évite ainsi les risques divers liés à l'utilisation de moyens de connexion entre la carte électronique et la batterie de secours selon l'état de la technique décrit dans EP-A-0 694 664 (court-circuit, déconnexion, oxydation, variation de résistance, etc.)

Lors de l'utilisation normale du véhicule, les moyens d'alimentation de secours 28 ne sont pas sollicités tant que les moyens d'alimentation principaux 18,20 fonctionnent normalement. Ces derniers maintiennent les supercondensateurs 30 en permanence en charge.

On notera que la durée pour charger un supercondensateur 30 est relativement courte à savoir quelques dixièmes de seconde à quelques dizaines de secondes.

Lorsque, à la suite d'un accident du véhicule ou d'un dysfonctionnement quelconque de l'installation 10, la batterie 20 ou le boîtier 18 n'est plus en mesure de fournir au module de serrure 14 l'énergie qui lui est nécessaire pour l'ouverture ou la fermeture de la serrure, la carte électronique 16 bascule automatiquement sur les moyens d'alimentation de secours 28 selon un fonctionnement classique.

La carte électronique 16 peut avertir l'utilisateur de ce basculement en commandant un voyant d'alarme placé sur la porte ou sur le tableau de bord du véhicule ou encore l'envoi d'un message d'alarme s'inscrivant sur un écran d'ordinateur de bord du véhicule.

Les moyens d'alimentation de secours 28 à supercondensateurs peuvent permettre le fonctionnement du module de serrure 14 pendant plusieurs cycles d'ouverture ou de fermeture par exemple, dans certains cas, une dizaine de cycles.

Avantageusement, la carte électronique 16 comprend des moyens de mémorisation 34, susceptibles d'être alimentés électriquement par les moyens d'alimentation de secours 28, dans lesquels est programmé un logiciel de test du bon fonctionnement du module de serrure 14.

De tels moyens de mémorisation peuvent comprendre une mémoire classique programmable de type EEPROM (Electrically Erasable and Programmable Read Only Memory).

Ainsi, on peut réaliser le test de bon fonctionnement du module de serrure 14 avant le raccordement électrique de ce module 14 aux moyens principaux d'alimentation électrique 18,20 et après chargement électrique des superscondensateurs. Ce chargement peut être réalisé en temps masqué au cours d'une opération de montage des différents organes logés dans la porte, avant le montage définitif de cette porte sur le véhicule.

Le test est réalisé automatiquement à l'aide du logiciel programmé dans la mémoire EEPROM alimentée électriquement par les superscondensateurs.

Parmi les avantages de l'invention, on notera que celle-ci permet d'augmenter la fiabilité des moyens d'alimentation électrique de secours portés par le module de serrure électrique, tout en permettant à ces moyens de secours de délivrer une intensité relativement élevée.

## Revendications

1. Ensemble de verrouillage d'une porte de véhicule automobile, destiné à être monté dans cette porte, du type comprenant un module de serrure électrique (14) portant, d'une part, une carte électronique (16) formant une interface destinée à raccorder ce module de serrure (14) à des moyens principaux (18,20) d'alimentation électrique et à des moyens (22 à 26) de commande du module de serrure (14), et d'autre part, des moyens de secours (28) d'alimentation électrique du module de serrure (14) en cas de dysfonctionnement des moyens principaux (18, 20), **caractérisé en ce que** les moyens de secours (28) comprennent au moins un composant électronique de stockage d'énergie (30) porté par la carte (16) et **en ce que** le composant électronique de stockage d'énergie est un supercondensateur, les moyens principaux (18, 20) d'alimentation électrique maintenant le supercondensateur en permanence en charge un fonctionnement normal.

2. Ensemble selon la revendication 1 , **caractérisé en ce que** les moyens de secours (28) comprennent au moins deux composants électroniques de stockage d'énergie (30) montés en série.

3. Ensemble selon l'une quelconque des revendications 1 à 2, **caractérisé en ce que** les moyens de secours (28) comprennent au moins deux groupes de composants électroniques de stockage d'énergie (30), les composants électroniques (30) d'un même groupe étant montés en série et les deux groupes étant montés en parallèle.

4. Ensemble selon l'une quelconque des revendications 1 à 2, **caractérisé en ce que** les moyens de secours (28) comprennent au moins une paire de composants électroniques de stockage d'énergie (30) montés en parallèle.

5. Ensemble selon la revendication 1, **caractérisé en ce que** les moyens de secours (28) comprennent au moins deux paires de composants électroniques de stockage d'énergie (30), ces paires étant montées en série.

6. Ensemble selon l'une quelconque des revendications précédentes, **caractérisé en ce que** le composant électronique de stockage d'énergie (30) a une densité d'énergie massique comprise entre 0,4 et 10 Wh/kg.

7. Ensemble selon l'une quelconque des revendications précédentes, **caractérisé en ce que** le composant électronique de stockage d'énergie (30) a une intensité maximale de charge ou décharge comprise entre 1 et 10 A pour une tension comprise entre 0,8 et 14 V.

8. Ensemble selon l'une quelconque des revendications précédentes, **caractérisé en ce que** la carte électronique (16) comprend des moyens de mémorisation (34), susceptibles d'être alimentés électriquement par le composant électronique de stockage d'énergie (30), dans lesquels est programmé un logiciel de test du bon fonctionnement du module de serrure (14).

9. Procédé de test du bon fonctionnement du module de serrure d'un ensemble selon la revendication 8, **caractérisé en ce que** ce test est réalisé avant le raccordement électrique du module de serrure (14) aux moyens principaux d'alimentation électrique (18, 20) et après chargement électrique du composant électronique de stockage d'énergie (30), à l'aide d'un logiciel programmé dans les moyens de mémorisation (34) alimentés électriquement par le composant électronique de stockage d'énergie (30).

## Claims

1. Locking assembly for a motor vehicle door, intended to be mounted in this door, of the type comprising an electric lock module (14) carrying on the one hand an electronic card (16) forming an interface intended to connect this lock module (14) to main electrical supply means (18, 20) and to means (22 to 26) of controlling the lock module (14), and on the other hand back-up electrical supply means (28) for the lock module (14) in the event of malfunctioning of the main means (18, 20), **characterised in that** the back-up means (28) comprise at least one electronic energy storage component (30) carried by the card (16) and **in that** the electronic energy storage component is a supercapacitor, the main electrical supply means (18, 20) keeping the supercapacitor permanently on charge in normal operation.

2. Assembly according to Claim 1, **characterised in that** the back-up means (28) comprise at least two electronic energy storage components (30) connected in series.

3. Assembly according to either one of Claims 1 to 2, **characterised in that** the back-up means (28) comprise at least two groups of electronic energy storage components (30), the electronic components (30) in one and the same group being connected in series and the two groups being connected in parallel.

4. Assembly according to either one of Claims 1 to 2, **characterised in that** the back-up means (28) comprise at least one pair of electronic energy storage components (30) connected in parallel.

5. Assembly according to Claim 1, **characterised in that** the back-up means (28) comprise at least two pairs of electronic energy storage components (30), these pairs being connected in series.

6. Assembly according to any one of the preceding claims, **characterised in that** the electronic energy storage component (30) has an energy density per unit mass of between 0.4 and 10 Wh/kg.

7. Assembly according to any one of the preceding claims, **characterised in that** the electronic energy storage component (30) has a maximum charge or discharge current of between 1 and 10 A for a voltage of between 0.8 and 14 V.

8. Assembly according to any one of the preceding claims, **characterised in that** the electronic card (16) comprises storage means (34) able to be supplied electrically by the electronic energy storage component (30), in which there is stored software for testing the correct functioning of the lock module (14).

9. Method of testing the correct functioning of the lock module of an assembly according to Claim 8, **characterised in that** this test is performed before the electrical connection of the lock module (14) to the main electrical supply means (18, 20) and after electrical charging of the electronic energy storage component (30), by means of software programmed in the storage means (34) supplied electrically by the electronic energy storage component (30).

## Patentansprüche

1. Verriegelungseinheit für eine Kraftfahrzeugtür, die zum Montieren in dieser Tür bestimmt ist, vom Typ mit einem elektrischen Schlossmodul (14), das einerseits eine elektronische Karte (16) trägt, die eine zum Verbinden dieses Schlossmoduls (14) mit Hauptstromversorgungsmitteln (18, 20) und Mitteln (22 bis 26) zum Steuern des Schlossmoduls (14) bestimmte Schnittstelle bildet, und andererseits Notstromversorgungsmittel (28) zur Stromversorgung des Schlossmoduls (14) bei Ausfall der Hauptstromversorgungsmittel (18, 20) aufweist, **dadurch gekennzeichnet, dass** die Notstromversorgungsmittel (28) zumindest ein elektronisches Energiespeicherbauteil (30) enthalten, das von der Karte (16) getragen wird, und dass das elektronische Energiespeicherbauteil ein Superkondensator ist, wobei die Hauptstromversorgungsmittel (18, 20) den Superkondensator bei Normalbetrieb stets geladen halten.

2. Einheit nach Anspruch 1, **dadurch gekennzeichnet, dass** die Notstromversorgungsmittel (28) zumindest zwei in Reihe geschaltete elektronische Energiespeicherbauteile (30) enthalten.

3. Einheit nach einem der Ansprüche 1 und 2, **dadurch gekennzeichnet, dass** die Notstromversorgungsmittel (28) zumindest zwei Gruppen von elektronischen Energiespeicherbauteilen (30) enthalten, wobei die elektronischen Bauteile (30) einer gleichen Gruppe in Reihe geschaltet sind und die beiden Gruppen parallel geschaltet sind.

4. Einheit nach einem der Ansprüche 1 und 2, **dadurch gekennzeichnet, dass** die Notstromversorgungsmittel (28) zumindest ein Paar von parallel geschalteten elektronischen Energiespeicherbauteilen (30) enthalten.

5. Einheit nach Anspruch 1, **dadurch gekennzeichnet, dass** die Notstromversorgungsmittel (28) zumindest zwei Paar von elektronischen Energiespeicherbauteilen (30) enthalten, wobei diese Paare in Reihe geschaltet sind.

6. Einheit nach einem der vorangehenden Ansprüche, **dadurch gekennzeichnet, dass** das elektronische Energiespeicherbauteil (30) eine Massenenergiedichte zwischen 0,4 und 10 Wh/kg aufweist.

7. Einheit nach einem der vorangehenden Ansprüche, **dadurch gekennzeichnet, dass** das elektronische Energiespeicherbauteil (30) eine maximale Lade- bzw. Entladestromstärke zwischen 1 und 10 A bei einer Spannung zwischen 0,8 und 14 V hat.

8. Einheit nach einem der vorangehenden Ansprüche, **dadurch gekennzeichnet, dass** die elektronische Karte (16) Speichermittel (34) enthält, die von dem elektronischen Energiespeicherbauteil (30) mit Strom versorgt werden können und in denen eine Software zum Prüfen der Funktionstüchtigkeit des Schlossmoduls (14) einprogrammiert ist.

9. Verfahren zum Prüfen der Funktionstüchtigkeit des Schlossmoduls einer Einheit nach Anspruch 8, **dadurch gekennzeichnet, dass** diese Prüfung vor dem elektrischen Verbinden des Schlossmoduls (14) mit den Hauptstromversorgungsmitteln (18, 20) und nach dem elektrischen Laden des elektronischen Energiespeicherbauteils (30) mit Hilfe einer Software erfolgt, die in die Speichermittel (34) einprogrammiert ist, die von dem elektronischen Energiespeicherbauteil (30) mit Strom versorgt werden.
